# EUROPÄISCHE PATENTSCHRIFT

(11) **EP 0 201 664 B1**
(45) Veröffentlichungstag und Bekanntmachung des Hinweises auf die Patenterteilung: **03.05.1989**
(21) Anmeldenummer: 86101266.4
(22) Anmeldetag: 31.01.1986
(51) Int. Cl.: A47F 1/18

(54) **Verkaufsgestell für Schuhsenkel, Schuhsenkelpackungen od. dgl. Sortimentsartikel**
Display rack for selling shoe-laces, packages of shoe-laces or similar haberdashery
Présentoir pour la vente de lacets de souliers, d'emballages de lacets de souliers ou d'articles d'assortiment similaires

(30) Priorität: 04.05.1985 DE 8513228 U
(43) Veröffentlichungstag der Anmeldung: 20.11.1986
(73) Patentinhaber: Barthels-Feldhoff GmbH & Co., D-42289 Wuppertal (DE)
(72) Erfinder: Colsman, Erich, D-5620 Velbert 11 (DE)
(74) Vertreter: Sturies, Herbert

(56) Entgegenhaltungen:
- EP-A- 0 129 484
- DE-C- 392 101
- US-A- 1 702 361

## Beschreibung

Die Erfindung bezieht sich auf ein Verkaufsgestell für Schuhsenkel, Schuhsenkelpackungen od. dgl. Sortimentsartikel, mit mindestens einem oben offenen Senkelkasten, der aus einer Entnahmestellung um eine horizontale Klappachse in eine im Gestellinneren gelegene und durch einen Gestellanschlag bestimmte Aufbewahrungsstellung klappbar ist.

Ein derartiges Verkaufsgestell ist aus dem DE-GM 7 225 535 bekannt. Bei diesem bekannten Verkaufsgestell ist der Senkelkasten flach quaderförmig und nach oben offen. Die Klappachse ist frontseitig angeordnet und der Gestellanschlag wird von Vorsprüngen der Seitenwände des Gestells gebildet. In den Senkelkasten werden mehrere nebeneinander angeordnete Verpackungsbehälter senkrecht eingesetzt und festgeklemmt. Jeder Verpackungsbehälter ist im wesentlichen senkrecht quaderförmig und nimmt in seinem Inneren vertikal angeordnete Schuhsenkel bzw. Schuhsenkelpackungen auf.

Um Schuhsenkel bzw. Verpackungsbehälter entnehmen zu können, muß der Senkelkasten aus dem seitlich und oben geschlossenen Verkaufsgestell durch eine Entnahmeöffnung zur Frontseite hin gekippt werden. Er gerät zusammen mit den Verpackungsbehältern in eine stabile Lage, in der Schuhsenkel entnommen werden können. Das bekannte Verkaufsgestell ist jedoch so ausgebildet, daß seine Schuhsenkel von oben verschmutzen können.

Aus US-A-1 702 361 ist ein Verkaufsgestell mit mindestens einem oben offenen Kasten bekannt, der aus einer Entnahmestellung um eine horizonale Klappachse in eine andere Stellung klappbar ist, in der die Entnahmeöffnung des Kastens mit einem Wandabschnitt des Gestells abgedeckt ist. Dieser Wandabschnitt des Gestells ist ein Klappfenster, das nach der Klappbewegung des Kastens aus seiner ersten Entnahmestellung noch einen erheblichen Abstand von der Entnahmeöffnung des Kastens hat, die erst durch Verschieben des Kastens bis zum den Wandabschnitt bildenden Fenster verschlossen wird. Hierzu sind am Gestell und an dem Kasten besondere Gleitstangen erforderlich, deren Gestalt und Anordnung darauf Rücksicht nehmen müssen, daß die Waren, nämlich Backwaren, wie Kuchenteilchen, auf der einen Seite des Gestells eingelegt und auf der anderen, der Präsentationsseite des Gestells, betrachtet und nach einem Wegklappen des einen Wandabschnitt bildenden Fensters entnommen werden können. Die freie Verschieblichkeit des Kastens zwischen seiner Klappstellung und seiner dem Wandabschnitt benachbarten weiteren Entnahmestellung bietet jedoch die Gefahr, daß die Entnahmeöffnung des Kastens nicht vollständig verschlossen wird, weil der Kasten zwar aus seiner ersten Entnahmestellung in die andere Stellung geklappt wird, das Verschieben jedoch vollständig oder teilweise unterbleibt. In diesen Fällen ist eine Verschmutzungsgefahrgegeben.

Der Erfindung liegt daher die Aufgabe zugrunde, ein Verkaufsgestell der eingangs genannten Art so zu verbessern, dass die Verschmutzungsgefahr der Schuhsenkel mit einfache Mitteln ausgeschlossen wird, ohne dadurch die leichte Bedienbarkeit bzw. Klappbeweglichkeit zwischen Entnahme- und Aufbewahrungsstellung zu beeinträchtigen.

Diese Aufgabe wird dadurch gelöst, daß die Entnahmeöffnung des Senkelkastens in dessen Aufbewahrungsstellung mit einem Wandabschnitt der Gestellrückwand abgedeckt ist, der zugleich den Gestellanschlag bildet.

Alle übrigen Merkmale, die im folgenden beschrieben werden, sind solche besonderer Ausführungsarten.

Für die Erfindung ist es von Bedeutung, daß die Entnahmeöffnung zuverlässig geschlossen wird. Dabei wird nicht lediglich ein Deckel verwendet, was schlechthin allgemein bekannt ist, sondern es wird die Gestellrückwand bzw. ein Wandabschnitt zur Abdeckung der Entnahmeöffnung des Senkelkastens herangezogen. Diese Abdeckung erfolgt in der Aufbewahrungsstellung des Senkelkastens, so daß ein Entnehmen der Schuhsenkel in der Entnahmestellung des Senkelkastens nicht durch einen Kastendeckel od. dgl. behindert wird. Als Sortimentsartikel kommen auch z.B. Bänder, Kordeln usw. in Frage.

Vorteilhaft ist bei dieser Ausgestaltung des Verkaufsgestells des weiteren, daß nicht nur ein Senkelkasten vorhanden ist, wie bei dem bekannten Verkaufsgestell, sondern daß mehrere Senkelkästen reihen- und zeilenweise angeordnet werden können, so daß ein Senkelkasten zugleich die Funktion der Aufnahme eines einzigen Teilsortiments übernehmen kann, also die Aufbewahrung von Schuhsenkeln derselben Art, Länge, und Farbe. Infolgedessen können bei einem derartigen Verkaufsgestell die Senkelkästen auch als Versandbehälter herangezogen werden. Es is also leicht möglich, leere Senkelkästen durch frisch gefüllte Senkelkästen zu ersetzen.

Während bei dem bekannten Verkaufsgestell zur Aufnahme der Schuhsenkel ein Senkelkasten und ein eigensteifer Verpackungsbehälter erforderlich sind, entfällt beim Erfindungsgegenstand die Notwendigkeit, mehrere die Schuhsenkel umschließende Behälter über ein kippbewegliches Trageteil (den bekannten Senkelkasten) im Gestell zwischenzulagern.

Der Wandabschnitt der Gestellrückwand ist in einem Ausmaß geneigt, durch das einerseits eine rückwandseiₜig der Klappachse gelegene Anordnung des Kastenschwerpunkts gewährleistet und andererseits eine übermäßige Schräglage der Entnahmeöffnung des Senkelkastens verhindert ist. Die Neigung des Wandabschnitts der Gestellrückwand bestimmt also die exakte Lage des Senkelkastens im Verkaufsgestell.

In Ausgestaltung der Erfindung und zur weiteren Verringerung, der Verschmutzungsgefahr innerhalb des Verkaufsgestells weist die Gestellrückwand mehrere geneigte Wandabschnitte auf und ist mit dazwischen angeordneten winkelförmigen Wandteilen plattenartig geschlossen.

Die Klappachse des Senkelkastens ist an dessen im Gestellinneren gelegenen Längskante angeordnet. Dadurch wird eine um ca. 90° erfolgende Klappbewegung ermöglicht, so daß die Aufbewahrungsstellung des Senkelkastens weitgehend im Gestellinneren liegt, andererseits aber ein Herausklappen des Senkelkastens aus dem Gestellinneren in eine Entnahmestellung zu ermöglichen ist, bei der die Entnahmeöffnung trotz vergleichsweise flacher Anordnung bzw. horizontaler Stellung des Senkelkastens im wesentlichen außerhalb des Verkaufsgestells zugänglich ist.

Der Senkelkasten ist quaderförmig und mit quadratischem Querschnitt ausgebildet, so daß die von ihm benötigten Schwenkradien bzw. Schwenkflächen klein gehalten werden können. Dadurch ist es leichter möglich, eine Vielzahl von Senkelkästen zeilen- und reihenweise anzuordnen bzw. die Senkelkästen als Teilsortimentsbehälter zu verwenden, die jeweils nur nach Art, Länge und Farbe gleiche bzw. aufeinander abgestimmte Schuhsenkel enthalten können.

In den Seitenwände und in etwa vorhandenen Zwischenwänden des Gestells sind jeweils horizontale Führungsschlitze auf gleichem Niveau angeordnet, an deren innere Enden sich je einen Achszapfen des Senkelkastens aufnehmende vertikale Lagerausnehmungen anschließen. Die Senkelkästen können in derartig ausgebildete Verkaufsgestelle leicht eingesetzt, sicher gelagert und bedient und auch wieder leicht entnommen werden. Der konstruktive Aufwand ist gering.

Diesbezüglich ist es aus DE-C-392 101 bei einem Büromöbel bekannt, in an Schrankwänden innen befestigten vertikalen Schienen horizontale Einschnitte anzuordnen, die sich in vertikalen Lagerschlitzen für Drehzapfen von schwenkbaren Kästen fortsetzen, deren Vorderwand die Möbelfrontwand verschließt. Die an den Schrankwänden zu befestigenden Schienen bedeuten zusätzlichen baulichen Aufwand und bedingen einen entsprechenden Abstand zwischen dem Kasten und der Schrankinnenwand, was die Verschmutzungsgefahr erhöht, wenn nicht besondere Massnahmen getroffen werden.

Die Seitenwände und etwa vorhandene Zwischenwände des Gestells weisen frontseitig auf gleichem Niveau die Entnahmestellung des Senkelkastens bestimmende Stützvorsprünge auf. Die vorerwähnten Stützvorsprünge sind an dem Verkaufsgestell in einfacher Weise anzubringen, beispielsweise einstückig mit anzuformen, wenn das Verkaufsgestell aus Kunststoff besteht und durch Spritzgießen hergestellt wird.

Im Senkelkasten ist mindestens ein etwa zylindrischer Verpackungsbehälter horizontal angeordnet und oder die Verpackungsbehälter sind mit ihren Enden zwischen die Wände des Senkelkastens klemmbar oder beiden Wänden dicht benachbart angeordnet. Durch diese Weiterbildung der Erfindung werden die zylindrischen Verpackungsbehälter herangezogen, um die Verschmutzungsgefahr der Schuhsenkel zu vermeiden, insbesondere bei offenem Senkelkasten. Die Klemmbarkeit der Verpackungsbehälter im Senkelkasten setzt voraus, daß die Verpackungsbehälter genügend lang sind. Sie umschließen daher die Schuhsenkel derart, daß eine Verschmutzungsgefahr ausgeschlossen wird. Durch die Verklemmung der Verpackungsbehälter im Senkelkasten können die Schuhsenkel beim Handhaben der Verkaufsschachtel nicht herausfallen und werden wegen ihrer Verklemmung auch nicht so oft herausgenommen, so daß die Verschmutzungsgefahr auch durch das Zusammenwirken der Verpackungsbehälter mit dem Senkelkasten herabgesetzt wird. Verkaufsschachteln, die vorbeschriebene Senkelkästen mit Verpackungsbehättern aufweisen, können auch in anderen, als den vorbeschriebenen Verkaufsgestellen oder völlig separat verwendet werden.

Die zylindrischen Verpackungsbehälter sind offenendig. Ihre offenen Enden sind jedoch an den Innenwänden des Senkelkastens klemmbar und damit verschlossen. Es ist also möglich, äußerst einfache zylindrische Verpackungsbehälter zu verwenden, nämlich offenendige, die im Zusammenwirken mit dem Senkelkasten eine Verschmutzung der Schuhsenkel verhindern. Andererseits gewährleistet die Offenendigkeit, daß der Inhalt der Verpackungsbehälter betrachtet werden kann, ohne den Verpackungsbehälter öffnen zu müssen bzw. ohne besondere Vorkehrungen betreffen zu müssen, wie beispielsweise Ausstanzungen eines Teilbereichs des Verpackungsbehälters.

Die zylindrischen Verpackungsbehälter bestehen vorteilhafterweise aus zusammengerolltem Folienwerkstoff. Auf diese Weise wird die Verpackung der Schuhsenkel auf äußerste Weise vereinfacht, indem lediglich Folienwerkstoff zu verwenden ist. Dieser Folienwerkstoff braucht nur zusammengerollt zu werden, um die gewünschte Verpackung der Schuhsenkel zu erreichen. Irgendwelche auf die Form der Enden der Verpackungsbehälter Einfluß nehmenden Maßnahmen bzw. Formgebungen des Verpackungsbehälters sind nicht erforderlich.

Der Folienwerkstoff ist mit seinen Längskanten zusammengelegt und verschweißt. Der Verpackungsbehälter besteht infolgedessen aus einer im wesentlichen einschichtigen Umhüllung. Infolgedessen ist der Verpackungsbehälter über seine gesamte Länge geschlossen.

Um die Schuhsenkel in dem Verpackungsbehälter und in dem Senkelkasten besser erkennen zu können, besteht der Folienwerkstoff aus Klarsichtfolie und/oder der Senkelkasten ist durchsichtig.

Innerhalb ihrer zylindrischen Verpackungsbehälter sind die Schuhsenkel mit Abstand zu den Behälterenden angeordnet. Die Behälterenden übernehmen also ausschließlich die Verklemmung des Verpackungsbehälters im Senkelkasten. Jedoch unterstützen die Schuhsenkel die Steifigkeit des Verpackungsbehälters, der infolgedessen aus dünnem Werkstoff bestehen kann. Trotz des dünnen Werkstoffs wird durch die Versteifungswirkung der Schuhsenkel die Klemmung des Verpackungsbehälters im Senkelkasten verbessert.

Die Erfindung wird anhand eines in der Zeichnung dargestellten Ausführungsbeispiels erläutert. Es zeigt:
Fig. 1 eine Frontansicht des Verkaufsgestells,
Fig. 2 eine Seitenansicht des Gestells der Fig. 1 bei entfernter Seitenwand,
Fig. 3 eine Aufsicht auf einen Senkelkasten und
Fig. 4 den Schnitt gemäß der Schnittlinie IV-IV der Fig. 3.

Das Verkaufsgestell 30 ist im wesentlichen hochkant quaderförmig ausgebildet und besitzt zwei Seitenwände 31, eine Deckplatte 32, einen Sockelboden 33 und eine insbesondere aus Fig. 2 ersichtliche Rückwand 34. Außerdem ist zwischen der Deckenplatte 32 und dem Sockelboden 30 eine Zwischenwand 35 vorhanden. Das Verkaufsgestell 30 ist zur Aufnahme von sechs Senkelkästen 11 eingerichtet, je zwei in einer waagerechten Zeile und je drei in einer senkrechten Reihe. Fig. 1 zeigt zwei Senkelkästen 11 einer Zeile, von denen der linke in einer Entnahmestellung und der rechte in einer Aufbewahrungsstellung angeordnet ist. Fig. 2 zeigt ebenfalls zwei Senkelkästen 11, von denen der obere in seiner Aufbewahrungsstellung und der untere in seiner Entnahmestellung dargestellt ist.

Jeder Senkelkasten 11 ist trogförmig, hat also einen Boden 15, zwei Querwände 14 und zwei Längswände 16, sowie eine Entnahmeöffnung 13. In der Nähe seiner inneren Längskante 18 sind am Senkelkasten 11 Achszapfen 17 angebracht, mit denen er in Schlitze 36 des Verkaufsgestells 30 eingebracht und dort klappbeweglich gelagert werden kann. Die Achszapfen 17 sind in den Fig. 1, 2 gestrichelt dargestellt und greifen in Lagerausnehmungen 37, die sich vertikal nach unten an die horizontal ausgebildeten Schlitze 36 der Seitenwände 31 und der Zwischenwand 35 anschließen. Durch zwei auf gleichem Niveau liegenden Schlitze 36 bzw. Lagerausnehmungen 37 wird jeder Senkelkasten 11 waagerecht gehalten. Außerdem kann jeder Senkelkasten 11 durch Klappbewegungen in den Richtungen des Pfeiles 38 um die durch die Achszapfen 17 bestimmte Klappachse 17' aus seiner Entnahmestellung in seine Aufbewahrungsstellung und zurück verschwenkt werden.

In der Aufbewahrungsstellung liegt der Schwerpunkt S des Senkelkastens 11 gemäss Fig. 2 rechts, also rückwandseitig von der Klappachse 17'. Der Senkelkasten 11 befindet sich daher in einer stabilen Lage. Seine Entnahmeöffnung 13 ist dabei durch die Rückwand 34 dicht verschlossen, und zwar durch einen in das Gestellinnere 39 geneigten Wandabschnitt 40, der einen Gestellanschlag bildet.

Fig. 2 zeigt, daß drei solcher geneigten Wandabschnitte 40 für drei Senkelkästen 11 vorhanden sind. Zwischen zwei Wandabschnitten 40 ist jeweils ein winkelförmiges Wandteil 41 vorhanden, welches unterhalb des untersten Wandabschnitts 40 mit dem Sockelboden 33 einstückig ist. Alle Wandabschnitte 40 und Wandteile 41 bilden einen plattenartigen Abschluß der Rückseite des Gestells 30.

Die Aufbewahrungsstellung des Senkelkastens 11 wird durch Klemmnoppen 42 gesichert, die einander gegenüberliegend an den Seitenwänden 31 bzw. an der Zwischenwand 35 angebracht sind. Eine solche Klemmnoppensicherung ist ratsam, wenn die Lage des Schwerpunkts S nach links verschoben ist, beispielsweise weil der Inhalt des Senkelkastens 11, also die Schuhsenkel, hauptsächlich gestellseitig entnommen sind.

Die Entnahmestellung des Senkelkastens 11 wird durch Stützvorsprünge 43 bestimmt, die gemäss Fig. 1 beidseitig unterhalb des Bodens 15 des Senkelkastens 11, vorhanden sind und diesen abstützen. Bei dem gemäß Fig. 2 untersten Senkelkasten 11 übernimmt diese Abstützung der Sockelboden 33.

Die in den Figuren dargestellten Senkelkästen 11 1 sind quaderförmig, können aber auch jede andere zur Aufnahme von Schuhsenkel geeignete Form aufweisen.

Im Innenraum 19 des Senkelkastens 11 sind Verpackungsbehälter 12 angeordnet, die jeweils zwei Schuhsenkel 20 umschließen. Es versteht sich, daß jeder Senkelkasten 11 mit Verpackungsbehältern 12 bzw. Schuhsenkeln 20 gefüllt ist, wenn das Gestell 30 oder einzelne Senkelkästen 11 an einen Endverbraucher verkauft wird bzw. werden, beispielsweise an einen Schuhmacher. Lediglich zur Vereinfachung der zeichnerischen Darstellung ist in der Fig. 3 nur ein einziger zylindrischer Verpackungsbehälter 12 dargestellt und in der Fig. 4 ist aus demselben Grunde nur eine einzige Schicht von Verpackungsbehältern 12 auf dem Boden 15 dargestellt. Auch die Darstellung der Schuhsenkel 20 in den Fig. 3, 4 ist nur symbolisch.

Die zylindrischen Verpackungsbehälter 12 sind gemäß der Darstellung in Fig. 4 geschlossene Zylinder mit offenen Enden. In Fig. 4 ist dargestellt, daß ihre Längskanten 12' zusammengelegt und verbunden sind, wobei die Naht als Schweißnaht in Fig. 4 mit 21 bezeichnet ist.

Die Schuhsenkel 20 sind im Inneren des Verpackungsbehälters 12 mit Abstand a von dessen Enden 23 angeordnet. Sie versteifen den Verpackungsbehälter 12 auf ihrer gesamten Länge.

Die Verpackungsbehälter 12 besitzen eine Länge 1, die auf die Innenlänge I; des Senkelkastens 11 abgestimmt ist. 1 ist gleich oder geringfügig grösser als I;. Infolgedessen klemmen die Verpackungsbehälter 12 im Senkelkasten 11 zwischen dessen Querwänden 14.

Die Verpackungsbehälter 12 bestehen vorteilhafterweise aus Folienwerkstoff, der zusammengerollt bzw. gemäß Fig. 1 zusammengerollt und zusammengelegt ist. Dieser Folienwerkstoff soll möglichst dünn gehalten werden, was durch die Eigensteifigkeit der Schuhsenkel 20 unterstützt werden kann. Der Verpackungsbehälter 12 bzw. der ihn bildende Folienwerkstoff ist in gewissem Umfang verformbar, so daß er unter Stauchen und Faltenbildung zusammen mit dem Schuhsenkel 20 in das Innere 19 des Senkelkastens 11 gedrückt werden kann. Zweckmässigerweise ist daher die Länge 1 des Verpackungsbehälters 12 so zu wählen, daß Toleranzen des Senkelkastens 11 und des Verpackungsbehälters 12 keine Rollen spielen. Hierzu wird die Länge 1 um Bruchteile von Millimetern größer gewählt, als die Innenlänge I; des Senkelkastens 11. Die Verklemmung des Verpackungsbehälters 12 im Senkelkasten 11 ist dann sehr sicher.

Um den Verpackungsbehälter 12 bzw. dessen offene Enden 23 ohne Klemmen im Senkelkasten 11 1 abzudichten, sind diese Enden 23 den Wänden 14 dicht benachbart angeordnet. Die Länge 1 des Verpackungsbehälters ist also um Bruchteile von Millimetern kleiner gewählt, als die Innenlänge 1; des Senkelkastens 11.

Um die Entnahmeöffnung 13 zu verschließen, ist eine Abdeckkappe 22 vorhanden, die beispielsweise aus einem Pappstreifen besteht, dessen Stirnkanten 22' wie nur in Fig. 4 dargestellt abgewinkelt sind, so daß die Abdeckkappe 22 klemmend im Senkelkasten 11 befestigt ist. Zur Präsentation der Schuhsenkel 20 im Verkaufsgestell 30 kann die Abdeckkappe 22 entfernt werden.

## Patentansprüche

1. Verkaufsgestell für Schuhsenkel, Schuhsenkelpackungen od. dgl. Sortimentsartikel, mit mindestens einem oben offenen Senkelkasten (11), der aus einer Entnahmestellung um eine horizontale Klappachse (17) in eine im Gestellinneren gelegene und durch einen Gestellanschlag (34) bestimmte Aufbewahrungsstellung klappbar ist, dadurch gekennzeichnet, daß die Entnahmeöffnung (13) des Senkelkastens (11) in dessen Aufbewahrungsstellung mit einem Wandabschnitt (40) der Gestellrückwand (34) abgedeckt ist, der zugleich den Gestellanschlag bildet.

2. Verkaufsgestell nach Anspruch 1, dadurch gekennzeichnet, daß der Wandabschnitt (40) der Gestellrückwand (34) in das Gestellinnere (39) und nach unten in einem Ausmaß geneigt ist, durch das einerseits eine rückwandseitig der Klappachse (17) gelegene Anordnung des Kastenschwerpunkts (S) gewährleistet und andererseits eine übermäßige Schräglage der Entnahmeöffnung (13) des Senkelkastens (11) verhindert ist.

3. Verkaufsgestell nach Anspruch 2 oder 3, dadurch gekennzeichnet, daß die Gestellrückwand

(34) mehrere geneigte Wandabschnitte (40) aufweist und mit dazwischen angeordneten winkelförmigen Wandteilen (41) plattenartig geschlossen ist.

4. Verkaufsgestell nach einem der Ansprüche 1 bis 3, dadurch gekennzeichnet, daß die Klappachse (17') des Senkelkastens (11) an dessen im Gestellinneren (39) gelegenen Längskante (18) angeordnet ist.

5. Verkaufsgestell nach einem der Ansprüche 1 bis 4, dadurch gekennzeichnet, daß der Senkelkasten (11) quaderförmig und mit annähernd quadratischem Querschnitt ausgebildet ist.

6. Verkaufsgestell nach einem der Ansprüche 1 bis 5, dadurch gekennzeichnet, daß in den Seitenwänden (31) und in etwa vorhandenen Zwischenwänden (35) des Gestells (30) jeweils horizontale Führungsschlitze (36) auf gleichem Niveau angeordnet sind, an deren innere Enden sich je einen Achszapfen (17) des Senkelkastens (11) aufnehmende vertikale Lagerausnehmungen (37) anschließen.

7. Verkaufsgestell nach einem der Ansprüche 1 bis 6, dadurch gekennzeichnet, daß die Seitenwände

(31) und etwa vorhandene Zwischenwände (35) des Gestells frontseitig auf gleichem Niveau die Entnahmestellung des Senkelkastens (11) bestimmende Stützvorsprünge (43) aufweisen.

8. Verkaufsgestell nach einem der Ansprüche 1 bis 7, dadurch gekennzeichnet, daß im Senkelkasten (11) mindestens ein etwa zylindrischer Verpackungsbehälter (12) horizontal angeordnet ist.

9. Verkaufsgestell nach Anspruch 8, dadurch gekennzeichnet, daß der oder die Verpackungsbehälter (12) mit ihren Enden (23) zwischen die Wände (14) des Senkelkastens (11) klemmbar oder beiden Wänden (14) dicht benachbart angeordnet sind.

10. Verkaufsgestell nach Anspruch 8 oder 9, dadurch gekennzeichnet, daß die zylindrischen Verpackungsbehälter (12) offenendig sind.

11. Verkaufsgestell nach einem der Ansprüche 8 bis 10, dadurch gekennzeichnet, daß der oder die zylindrischen Verpackungsbehälter (12) aus zusammengerolltem Folienwerkstoff bestehen, der mit seinen Längskanten (12') zusammengelegt und verbunden ist.

12. Verkaufsgestell nach einem der Ansprüche 8 bis 11, dadurch gekennzeichnet, daß der Folienwerkstoff aus Klarsichtfolie besteht und/oder der Senkelkasten (11) durchsichtig ist.

13. Verkaufsgestell nach einem der Ansprüche 8 bis 12, dadurch gekennzeichnet, daß innerhalb ihrer zylindrischen Verpackungsbehälter (12) Schuhsenkel (20) mit Abstand (a) zu den Behälterenden (23) angeordnet sind.

## Claims

1. Sales display rack for shoe-laces, packages of shoe-laces or similar haberdashery articles, with at least one upwardly-open lace box (11), which is pivotable from a selection position about a horizontal pivot axis (17) into a storage position located inside the frame and defined by a frame abutment (34), characterised in that the selection opening (13) of the lace box (11) is covered over in its storage position with a wall section (40) of the rear wall (34) of the frame, which also forms the frame abutment.

2. Sales display rack according to claim 1, characterised in that the wall section (40) of the rear wall (34) of the frame is inclined into the inside of the frame (39) and downwardly to an extent by which, on the one hand, arrangement of the centre of gravity (S) of the box at the rear wall side of the pivot axis (17) is ensured and, on the other hand, an excessively inclined position of the selection opening (13) of the lace box (11) is prevented.

3. Sales display rack according to claim 1 or 2, characterised in that the rear wall (34) of the frame includes several inclined wall sections (40) and is closed in sheet-like form by intermediately-arranged angular wall parts (41).

4. Sales display rack according to any of claims 1 to 3, characterised in that the pivot axis (17') of the lace box (11) is arranged on its longitudinal edge (18) located inside the frame (39).

5. Sales display rack according to any of claims 1 to 4, characterised in that the lace box (11) is of rectangular block shape and is made with an approximately square cross-section.

6. Sales display rack according to any of claims 1 to 5, characterised in that horizontal guide slots (36) are arranged at the same level in the side walls (31 ) and in any intermediate walls (35) present in the frame (30), on the inner ends of which vertical bearing slots (37) each receiving an axial pin (17) on the lace box (11) are provided.

7. Sales display rack according to any of claims 1 to 6, characterised in that the side walls (31) and any intermediate walls (35) present in the frame include at the front at the same level supporting projections (43) determining the selection position of the lace box (11).

8. Sales display rack according to any of claims 1 to 7, characterised in that at least one approximately cylindrical package container (12) is horizontally arranged in the lace box (11).

9. Sales display rack according to claim 8, characterised in that the one or more package containers

(12) is/are arranged with its ends (23) clampable between the walls (14) of the lace box (11) clampable or closely adjacent the two walls (14).

10. Sales display rack according to claim 8 or 9, characterised in that the cylindrical package container (12) is open-ended.

1.. Sales display rack according to any of claims 8 to 10, characterised in that the one or more cylindrical package containers (12) consist(s) of foil materials rolled together, with its longitudinal adges (12') located and connected together.

12. Sales display rack according to any of claims 8 to 11, characterised in that the foil material consists of transparent sheets and/or the lace box (11) is transparent.

13. Sales display rack according to any of claims 8 to 12, characterised in that shoe-laces (20) are arranged within their cylindrical package containers (12) shoe laces (20) with a spacing (a) from the container ends (23).

## Revendications

1. Présentoir de vente pour des lacets de chaussures, des paquets de lacets de chaussures ou d'autres articles d'assortiment, comportant au moins une boîte à lacets (11) ouverte vers le haut, qui, à partir d'une position de prélèvement, peut être rabattue, autour d'un axe horizontal de rabattement (17), dans une position de stockage située à l'intérieur du présentoir et définie par une butée (34) du présentoir, caractérisé en ce que, lorsque la boîte à lacets (11) est dans sa position de stockage, l'ouverture de prélèvement (13) de la boîte est masquée par un élément (40) de la paroi arrière (34) du présentoir, qui forme simultanément la butée du présentoir.

2. Présentoir de vente selon la revendication 1, caractérisé en ce que l'élément (40) de la paroi arrière (34) est incliné dans l'espace intérieur (39) du présentoir, et ce vers le bas d'une manière garantissant d'une part que le centre de gravité (S) de la boîte est situé du côté de la paroi arrière par rapport à l'axe de basculement (17) et empêchant d'autre part que l'ouverture de prélèvement (13) de la boîte à lacets (11) vienne dans une position oblique excessive.

3. Présentoir de vente selon la revendication 2 ou 3, caractérisé en ce que la paroi arrière (34) du présentoir possède plusieurs éléments de paroi inclinés (40) et est fermée, sous forme d'un panneau, par des portions de paroi anguleuses (41) s'étendant entre ces éléments de paroi.

4. Présentoir de vente selon l'une des revendications 1 à 3, caractérisé en ce que l'axe de rabattement (17') de la boîte à lacets (11) est placé au niveau de l'arête longitudinale (18) de cette boîte, située dans l'espace intérieure (39) du presen- toir.

5. Présentoir de vente selon l'une des revendications 1 à 4, caractérisé en ce que la boîte à lacets (11) possède une forme parallélépipédique et une section transversale approximativement carrée.

6. Présentoir de vente selon l'une des revendications 1 à 5, caractérisé en ce que dans les parois latérales (31 ) et dans des parois intercalaires (35), éventuellement prévues, du présentoir (3), se trouvent disposées, au même niveau, des fentes horizontales respectives de guidage (36), dont les extrémités intérieures se prolongent par des évidements verticaux formant paliers (37), qui reçoivent chacun un tourillon d'axe (17) de la boîte à lacets (11).

7. Présentoir de vente selon l'une des revendications 1 à 6, caractérisé en ce que les parois latérales (31) et les parois intercalaires (35), éventuellement prévues, du présentoir comportent, sur leur face frontale et à même hauteur, des appendices saillants de support (43) déterminant la position de prélèvement de la boîte à lacets (11).

8. Présentoir de vente selon l'une des revendications 1 à 7, caractérisé en ce qu'au moins un logement d'empaquetage approximativement cylindrique (12) s'étend horizontalement dans la boîte à lacets (11).

9. Présentoir de vente selon la revendication 8, caractérisé en ce que le ou les logements d'empaquetage (12) sont disposés de telle façon que, par leurs extrémités, ils puissent être coincés entre les parois (14) de la boîte à lacets (11) ou soient positionnés au voisinage direct des deux parois (14).

10. Présentoir de vente selon la revendication 8 ou 9, caractérisé en ce que les logements cylindriques d'empaquetage (12) sont ouverts à leurs extrémités.

11. Présentoir de vente selon l'une des revendications 8 à 10, caractérisé en ce que le ou les logements cylindriques d'empaquetage (12) sont réalisés en un matériau en forme des feuille enroulée sur elle-même, qui est assemblé et fermé le long de ses bords longitudinaux (12').

12. Présentoir de vente selon l'une des revendications 8 à 11, caractérisé en ce que le matériau en forme de feuille est constitué par une feuille translucide et/ou la boîte à lacets (11) est transparente.

13. Présentoir de vente selon l'une des revendications 8 à 12, caractérisé en ce que des lacets à chaussures (20) sont disposés, à l'intérieur de leurs logements cylindriques d'empaquetage (12), à une distance (a) des extrémités (23) du logement.
